# FASCICULE DE BREVET EUROPEEN

(11) **EP 1 206 671 B1**
(45) Date de publication et mention de la délivrance du brevet: **16.06.2004**
(21) Numéro de dépôt: 00958753.6
(22) Date de dépôt: 28.08.2000
(51) Int. Cl.: F26B 9/00

(54) **PROCEDE DE SECHAGE ET/OU DE CONSERVATION A SEC PAR MEMBRANE SEMI-PERMEABLE**
VERFAHREN ZUR TROCKNUNG UND/ODER TROCKENE AUFBEWAHRUNG DURCH EINE SEMIPERMEABLE MEMBRANE
DRYING AND/OR DRY PROCESS PRESERVATION METHOD USING SEMI-PERMEABLE MEMBRANE

(30) Priorité: 27.08.1999 FR 9910849
(43) Date de publication de la demande: 22.05.2002
(73) Titulaire: Biotel, 95130 Franconville (FR)
(72) Inventeur: DUHAUT, Patrick, F-95130 Franconville (FR); DESCHAMPS-HULAK, Isabelle, F-95370 Montigny-les-Cormeilles (FR); WITTICH, Eberhard, F-81600 Gaillac (FR)
(74) Mandataire: Thibon-Littaye, Annick
(86) Numéro de dépôt international: PCT/FR2000/002389
(87) Numéro de publication internationale: WO 2001/016542

(56) Documents cités:
- FR-A- 2 600 236
- GB-A- 2 273 761
- US-A- 5 363 568

## Description

La présente invention concerne les techniques de séparation extractive, parmi lesquelles figurent en particulier les techniques de séchage, qui consistent à amener et/ou maintenir un produit dans un état de siccité déterminé, en termes de sa teneur en un solvant d'humidification déterminé. L'invention vise particulièrement la mise à disposition des industries pharmaceutiques, chimiques, cosmétiques et agro-alimentaires d'une nouvelle technique membranaire de séparation solide/liquide ou liquide/liquide en alternative aux appareillages de concentration, de séchage et de conservation au sec déjà existants.

Pour définir et décrire l'invention dans son contexte privilégié, il sera souvent plus commode, dans un souci de clarté, de se placer dans le cas spécifique d'un séchage, c'est-à-dire d'un procédé impliquant l'extraction d'un solvant responsable d'un état dit humide à éviter. Parmi les moins coûteux et les plus classiques des appareillages industriels pour sécher des produits en les débarrassant d'eau présente, indépendamment de l'eau de structure, on trouve des récipients auxquels on apporte de la chaleur et/ou du vide, telles que les étuves, éventuellement agitées, tels que les sécheurs à tambour ou à palettes. D'autres appareillages plus coûteux, comme les lyophilisateurs qui subliment l'eau ou les micro-ondes sous vide, permettent également le séchage de produits. Dans le cas de produits à point de fusion peu élevé, les industriels utilisent généralement des appareillages permettant de sécher sur lit fluidisé.

Toutefois, tous ces appareillages peuvent se trouver chroniquement surchargés, ce qui implique un certain temps d'attente des produits à sécher à l'extérieur des appareillages, pendant lequel des quantités non négligeables de solvant sont émises dans l'environnement. De plus, ces appareillages nécessitent souvent beaucoup de moyens de maintenance, de nettoyage et de validation. Pourtant, l'étape du séchage, bien qu'elle soit celle qui pose le plus de problèmes en termes de faisabilité, de coûts et de délais par rapport aux opérations qui la précèdent, est essentielle à l'issue de la fabrication d'un produit, car la forme sèche est la forme majeure de transport et de commercialisation.

Aussi, pour répondre au mieux aux besoins des industriels, l'invention a pour objet un nouveau procédé de séchage de matières sensibles à l'humidification par un solvant, qui a notamment pour avantages de pouvoir être mis en oeuvre sans nécessiter d'apport d'énergie, et notamment d'énergie fossile, et d'être utilisable aussi bien en laboratoire qu'au sein des sites de production industriels.

Ce procédé de séchage est caractérisé en ce qu'il consiste principalement à séparer lesdites matières d'une atmosphère environnante dans laquelle ledit solvant est présent en enfermant hermétiquement lesdites matières dans une enveloppe présentant avantageusement une zone de paroi non adhérente auxdites matières dans laquelle ladite enveloppe est essentiellement constituée par une membrane en matériau polymère sélectivement perméable à la vapeur du solvant d'humidification desdites matières à éliminer en présence dudit solvant à l'état liquide, en opérant sous l'effet d'une pression osmotique différentielle entre les deux faces de ladite membrane, par une migration des molécules gazeuses dudit solvant au sein dudit matériau polymère qui est assurée grâce à la mobilité de sites vacants intra-moléculaires du matériau polymère.

En pratique, le procédé suivant l'invention met donc en oeuvre une membrane semi-perméable que l'on peut dire intègre, car continue, dépourvue de perforations et non poreuse, qui est néanmoins conçue pour se laisser traverser par des molécules individualisées comme le sont les molécules à l'état gazeux contrairement aux molécules non différentiées des liquides non vaporisés. De telles membranes sont préférentiellement du type de celles qui sont décrites dans la demande de brevet internationale déposée le même jour que la présente sous bénéfice de la priorité de même date relevant de la demande de brevet français 99 10850 aux noms des mêmes inventeurs.

Le procédé suivant l'invention implique donc de préférence, conformément au contenu de cette dernière, diverses caractéristiques secondaires qui concernent la composition polymère servant à constituer la membrane semi-perméable. En particulier, la membrane, avantageusement continue, sans perforations ni porosité, est de préférence réalisée en un copolymère formé de séquences rigides assurant la résistance mécanique de ladite membrane et de séquences souples à base d'un oligomère élastomère assurant la perméabilité de la membrane sélectivement pour les molécules gazeuses dudit solvant par la mobilité des sites vacants et présentant une affinité préférentielle pour les molécules dudit solvant.

Quand on indique ci-dessus que la membrane semi-perméable n'adhère pas aux matières à sécher, il ne s'agit pas pour autant de maintenir un large espace entre leurs surfaces respectives. En général, il existe un espace naturel suffisant entre des matières à l'état solide, en blocs ou en poudre, et la membrane, et même des matières à l'état pâteux ou liquide peuvent être traitées par le procédé de l'invention.

Les matières sensibles à l'humidification par un solvant, visées par l'invention, correspondent soit à des matières contenant un solvant qu'il s'agit d'éliminer pour obtenir des matières sèches et pures, soit à des matières déjà sèches, mais qui reprennent facilement l'humidité si elles ne sont pas séparées de l'atmosphère environnante dans laquelle le solvant auquel elles sont sensibles est présent. Il convient de préciser que le solvant d'humidification n'est pas nécessairement de nature aqueuse et que par conséquent, l'humidité en question peut être due à tout solvant autre que l'eau.

La mise en oeuvre du procédé de séchage selon l'invention est explicitée ci-après en se plaçant dans le cas de matières dites humides car humidifiées par un solvant dont elles doivent être débarrassées. Ce solvant est supposé être de l'eau, encore que le procédé s'applique sans modification importante et à l'aide des mêmes exemples de membranes à tout solvant même non aqueux mais polaire. Il suffit en effet qu'un tel solvant bénéficie de la part du matériau polymère du même type d'affinité physico-chimique que les molécules de vapeur d'eau. Or une telle affinité se réalise par des liaisons polaires mettant en oeuvre des forces de Van der Waals, comme il est bien connu des composés hydrophiles.

Le procédé de séchage de l'invention est basé sur un phénomène se rapprochant de l'osmose. Il exploite le fait qu'à l'intérieur de l'enveloppe renfermant les matières humides, il se crée une surpression de type osmotique due à une augmentation de la pression partielle du solvant d'humidification à éliminer. Dans de telles conditions, les lois thermodynamiques prévoient que les pressions de vapeur s'équilibrent de part et d'autre de la paroi de l'enveloppe. Suivant l'invention, et grâce à cet équilibrage des pressions, entre le milieu intérieur et le milieu extérieur de l'enveloppe, le séchage s'établit progressivement par évaporation du solvant au-dessus de la matière à sécher à l'intérieur de l'enveloppe, puis par diffusion et transfert de la vapeur du solvant d'humidification au travers de la paroi de l'enveloppe. Pour des produits en solutions liquides, le séchage par la membrane hermétiquement fermée implique qu'une évaporation partielle du solvant s'effectue également au voisinage immédiat de la face interne de la membrane en contact avec ledit solvant, et comme le solvant est présent en grande quantité, la cinétique globale du séchage est considérablement améliorée.

Il est clair que les molécules gazeuses du solvant d'humidification diffusent par migration au travers l'épaisseur de la membrane dans un sens unidirectionnel, uniquement de l'intérieur vers l'extérieur de la membrane, jusqu'à ce que l'équilibre thermodynamique soit établi. Il est clair également que l'évaporation du solvant contenu dans la matière renfermée dans l'enveloppe suppose que ledit solvant à éliminer de la matière dispose d'une tension de vapeur saturante non négligeable aux conditions de température, de pression et d'humidité relative extérieures.

Au fur et à mesure que le solvant s'évapore et que les molécules gazeuses dudit solvant diffusent au travers de l'enveloppe, la matière s'appauvrit en solvant liquide et par conséquent sèche. La surpression de type osmotique est maintenue à l'intérieur de l'enveloppe tant que la matière est humide. Le séchage s'arrête lorsque l'équilibre thermodynamique, à savoir l'égalité des pressions partielles du solvant à éliminer de part et d'autre de la membrane, est atteint. Sur le plan thermodynamique, l'activité du solvant à éliminer, définie comme étant égale au rapport de la pression partielle de la vapeur du solvant considérée au-dessus du produit à sécher sur la pression partielle de la vapeur du solvant pur à la même température, diminue tant qu_{'}il subsiste une surpression, puis elle reste constante une fois que l'égalisation des pressions est établie.

D'après ce qui a été dit ci-dessus, il apparaît donc que le séchage de la matière humide enfermée hermétiquement dans l'enveloppe est régi par deux phénomènes thermodynamiques qui conjuguent leurs effets, à savoir d'une part l'évaporation du solvant s'extrayant ainsi du produit à sécher, avantageusement au voisinage d'une zone de paroi écartée de la matière humide, du moins quand celle-ci est à l'état solide, et d'autre part la diffusion de la vapeur du solvant au sein de la membrane entraînant sa migration à travers son épaisseur. Compte tenu des phénomènes engagés, le séchage s'effectue dès lors que la cinétique d'évaporation du solvant dans l'enveloppe est plus rapide que la cinétique de diffusion au travers de l'épaisseur de la membrane. Toutefois, il est souhaitable que la cinétique de diffusion ne soit pas trop lente pour que le séchage soit efficace. Il va de soi que les molécules gazeuses diffusent d'autant plus vite que l'épaisseur de la membrane à traverser est plus faible. On voit donc ici une manière de contrôler la vitesse de séchage d'une matière humide, par modification de l'épaisseur de la couche membranaire de l'enveloppe.

Comme il ressort aussi de la demande de brevet précitée, la membrane semi-perméable utilisée pour le séchage est préférentiellement transparente, ou du moins translucide, et la transparence au rayonnement visible, ou plus généralement au rayonnement solaire, est particulièrement avantageuse dans la plupart des applications pratiques de l'invention, conformément à des caractéristiques secondaires de l'invention qui impliquent que la paroi comportant la membrane semi-perméable soit exposée extérieurement à un tel rayonnement. D'une manière générale de ce point de vue, l'invention prévoit d'opérer le séchage à travers une membrane semi-perméable qui, du moins en sa partie active, est transparente à des ondes électromagnétiques dont les longueurs d'onde peuvent notamment varier de 10 nm à 0.1 m, autrement dit des rayonnements allant de l'ultraviolet aux micro-ondes.

Ceci permet de provoquer un échauffement de l'atmosphère contenant les matières à sécher, du côté interne de la membrane, grâce à un confinement des rayons extérieurs l'ayant traversée.

En effet, lorque la membrane active est hermétiquement close et exposée à une source de rayonnements, la température à l'intérieur du contenant va augmenter par établissement d'un phénomène de confinement des radiations analogue à ce que l'on appelle communément l'effet de serre. Les rayonnements électromagnétiques incidents perdent une partie de leur énergie en traversant la membrane, si bien que le spectre s'en trouve modifié. Du côté interne au film, on y trouve des rayonnements capables de traverser la membrane dans l'autre sens, qui sont donc ré-émis vers l'extérieur, et des rayonnements qui ne peuvent que se réfléchir sur la membrane et restent confinés du côté intérieur.

Les rayonnements ainsi confinés provoquent une augmentation significative de la température régnant dans l'atmosphère close par la membrane. De plus, la membrane elle-même s'échauffe. Il est avantageux suivant l'invention, d'ajouter à la composition du film des constituants aptes à améliorer un tel effet de confinement lors de sa mise en oeuvre du film, par addition de différentes molécules. Ainsi, selon un mode de réalisation préféré de la membrane objet de l'invention, l'incorporation de particules de silice de faible granulométrie (de l'ordre du nanomètre par exemple) avantageusement comprise entre 2 % à 20 % en poids dans la composition de polymères la constituant, permet d'améliorer sensiblement l'élévation de température à l'intérieur de la membrane, et par là même la vitesse de séchage par diffusion à travers la membrane en augmentant la pression partielle du solvant. (L'additivation de la silice dans le polymère est réalisée selon les méthodes classiques connues de l'homme de l'art.)

Dans ces conditions, l'invention apporte un moyen économique d'opérer le séchage, en exploitant l'énergie naturelle du rayonnement solaire, aisément disponible et non polluante, à l'exclusion de toute énergie, et notamment d'énergie fossile. Un avantage complémentaire de l'effet de confinement du rayonnement est lié à l'augmentation de la température interne de la membrane, dans la mesure où cela favorise la mobilité des chaînes macromoléculaires, et donc la diffusion des molécules gazeuses à travers la membrane.

Dans tous les cas, l'évaporation du solvant et la migration des molécules de solvant en phase vapeur se poursuivent tant que la quantité de solvant, en masse par unité de volume, qui est présente dans l'atmosphère à l'intérieur de la membrane, au-dessus du produit à sécher, reste supérieure à la quantité de matière de solvant par unité de volume présente à l'extérieur de la membrane, provoquant ainsi le rééquilibrage thermodynamique qui fait migrer les molécules à travers la membrane. On comprend bien ici que plus la température à l'intérieur de la membrane est importante, plus le solvant tend à se vaporiser au-dessus du produit à sécher, et donc plus les molécules migreront rapidement au travers la membrane.

Sans vouloir être limitatif de la réalité des phénomènes en cause, on peut expliquer le fonctionnement de la membrane et sa perméabilité sélective aux vapeurs, par un transfert exclusif de ces vapeurs au travers de la membrane, directement lié à la structure inhérente des chaînes macromoléculaires du matériau copolymérisé. Ce transfert des vapeurs s'opère par migration des molécules à travers toute l'épaisseur de la membrane suivant un mode de fonctionnement qui peut s'analyser plus en détail comme expliqué ci-après.

Le transfert par migration des molécules gazeuses de solvant est rendu possible grâce à l'existence au sein même du matériau polymère et à l'échelle microscopique d'espaces ou sites vacants intra-moléculaires qui constituent globalement ce que l'on appelle le volume libre. Dans un matériau polymère, en effet, le volume total occupé par le polymère comprend un premier volume correspondant au volume qu'occuperait le polymère s'il était condensé et un second volume correspondant aux espaces non occupés par le polymère et qui est connu sous le nom de volume libre.

Conformément à l'invention, on exploite la capacité des sites vacants à assurer sélectivement la migration des molécules gazeuses à travers l'épaisseur du matériau polymère, à l'exclusion du même solvant à l'état liquide, en constituant le polymère de la membrane de sorte que, de préférence par des séquences souples, il présente une affinité chimique sélective avec lesdites molécules gazeuses du solvant, lesquelles sont avantageusement peu encombrées et peuvent ainsi migrer librement dans les sites vacants du matériau.

La mise en oeuvre optimale du procédé selon l'invention demande donc que la membrane semi-perméable puisse établir des interactions physico-chimiques avec lesdites molécules, et qu'elle dispose d'une quantité de volume libre disponible suffisante, les sites vacants étant à cet effet suffisamment gros et suffisamment mobiles pour accueillir les molécules de vapeur et les entraîner à travers toute l'épaisseur de la membrane.

Il convient de préciser que la taille des sites vacants est avantageusement de l'ordre de l'angstrôm (10-10 m), rendant uniquement possible le transfert des molécules dissociées par migration à travers l'épaisseur de la membrane qui est de l'ordre de quelques dizaines de micromètres. Les molécules de liquide étant non-individualisées ne peuvent traverser la membrane par l'intermédiaire des sites vacants.

Dans les modes de mise en oeuvre préférés de l'invention, le matériau polymère est un copolymère formé de séquences rigides plutôt cristallines, assurant la résistance mécanique du matériau, et de séquences souples d'élastomère plutôt amorphes, assurant la perméabilité du matériau aux vapeurs de solvant par la mobilité des sites vacants. La nature chimique des séquences souples est choisie de telle sorte que lesdites séquences présentent une affinité sélective à l'égard des molécules gazeuses de solvant, sans possibilité d'interaction avec les autres constituants de la matière.

Dans la réalisation d'un film à membrane semi-perméable convenant à enfermer des matières à sécher par le procédé suivant l'invention, on peut associer la membrane polymère avec une couche support de renforcement mécanique dont elle est avantageusement rendue solidaire par adhérence, avec ou sans utilisation d'un adhésif en couche intermédiaire dans le film ainsi constitué. Cette couche support peut être notamment réalisée en une matière textile ou analogue faite notamment de fibres non tissées, dont la nature est choisie de telle sorte qu'elle ne perturbe pas les capacités de la membrane. Un tel non-tissé est par exemple à base de fibres de résines de polypropylène ou de résines de polyester.

Il joue le rôle d'armature ou de couche-support venant renforcer la tenue mécanique de l'enveloppe, notamment quand elle est essentiellement constituée d'une membrane très peu résistante mécaniquement en raison de l'importance massique des séquences souples. Il n'est pas exclu de combiner à la membrane active en semi-perméabilité plusieurs couches de renforcement, qui par exemple l'encadrent.

Une couche-support similaire, à base d'un feutre perméable de fibres non tissées, peut être réalisée avec d'autres matériaux, comme les papiers. On choisit notamment ceux destinés à l'emballage de denrées alimentaires, présentant avantageusement une perméabilité à l'eau comprise entre 50.000 et 100.000 g/m2 par 24 heures et un grammage compris entre 26 g/m2 et 100 g/m2. Leur transparence à la lumière visible est suffisante pour préserver l'effet de serre favorisant la vitesse de séchage.

En fonction des circonstances propres à chaque application particulière, on peut également préférer choisir une membrane polymère suffisamment épaisse et résistante pour représenter le seul constituant d'un film monocouche, auquel cas on peut prévoir de supporter la membrane, sur le lieu d'utilisation, sur une plaque micro-perforée par exemple. Il convient évidemment, à chaque fois, de choisir une couche support qui n'altère pas les propriétés semi-perméables de la membrane. Pour cela, il est avantageux que le matériau constituant ladite couche-support présente une structure ajourée. Il convient également de s'assurer, avant de fixer la membrane à la couche-support, que la composition chimique du matériau de ladite couche-support soit compatible avec celle de la membrane pour que l'adhérence entre la membrane et la couche support soit facilitée. Un film multi-couches convenant à la mise en oeuvre du procédé de séchage suivant l'invention est avantageusement réalisé par calandrage à chaud du polymère approprié, sous contrôle de l'épaisseur de la membrane.

S'agissant d'une membrane à base d'un copolymère formé de séquences rigides et de séquences souples, la proportion respective de chacun des chaînons dans le matériau polymère détermine le degré de perméabilité de la membrane. Vu ce qui a été dit précédemment sur la faisabilité de la migration des molécules gazeuses au travers de la membrane, on comprend qu'un matériau polymère intrinsèquement de nature hydrophile, c'est-à-dire dans lequel les séquences souples sont celles d'un oligomère hydrophile et sont en proportion fonctionnellement majoritaire par rapport aux séquences rigides, autorise essentiellement le transfert de vapeur d'eau. Toutefois, l'hydrophilie étant une conséquence directe de la présence de groupes polaires, ledit oligomère hydrophile peut établir également des interactions de type polaire avec un solvant organique polaire et par conséquent le procédé selon l'invention permet de sécher des matières humidifiées par de l'eau ou par tout autre solvant organique polaire à comportement analogue, tels que le méthanol, l'éthanol, l'acétone qui sont fréquemment employés en synthèse organique.

Dans ces conditions, on a constaté que les polymères du type poly(éther-blocs-amide) conviennent particulièrement à la mise en oeuvre du procédé réalisant le séchage conformément à l'invention. Un poly(éther-blocs-amide) est un copolymère à blocs dont les chaînes macromoléculaires sont constituées d'enchaînements successifs de blocs polyéther représentant les séquences souples et de blocs polyamide représentant les séquences rigides. Un tel copolymère résulte de la polycondensation de chaînes oligomères polyamide à bouts de chaînes dicarboxyliques avec des chaînes oligomères polyéther-diol. Un poly(éther-blocs-amide) particulier comprend un seul type de blocs polyamide et un seul type de blocs polyéther. On utilise notamment dans le cadre de la présente invention des séquences polyamide formées uniquement de polyamide 12, noté PA-12 (-(CH₂)₁₁-CO-NH-), et des séquences polyéther-diol formées soit de polyéthylène glycol, noté PEG (-O-(CH₂)₂-), soit de polytétraméthylène glycol, noté PTMG (-O-(CH₂)₄-).

En se plaçant dans le cas particulier où la membrane est ainsi à base d'un poly(éther-blocs-amide), on présente ci-dessous une explication fonctionnelle non limitative des propriétés de perméabilité sélective de la membrane à l'égard de l'eau, d'un solvant aqueux ou d'un solvant organique à comportement polaire analogue.

Les blocs PA-12 du poly(éther-blocs-amide) sont cristallins et plutôt hydrophobes. Intrinsèquement, ils ont donc tendance à un effet plutôt répulsif à l'égard des solvants polaires. En revanche, ils apportent les propriétés mécaniques nécessaires à la membrane pour résister à certains usages industriels auxquels elle est destinée. Les blocs polyéther sont au contraire amorphes plutôt hydrophiles. Ils présentent donc, au sein de la membrane sélectivement perméable à des molécules en phase gazeuse, une affinité sélective pour les molécules se prêtant, par attraction polaire, à des interactions physico-chimiques spécifiques avec les chaînes macromoléculaires. Ce sont alors les blocs polyéther qui, en raison de leur affinité avec les molécules polaires diffusantes, assurent le transfert de la vapeur d'eau et des vapeurs de solvants polaires par l'intermédiaire des sites vacants disponibles.

Dans le cas spécifique d'un poly(éther-blocs-amide), les fonctions éthers des blocs polyéthers permettent de conférer aux chaînes macromoléculaires de la membrane des rotations supplémentaires autour de l'atome d'oxygène. Cette mouvance des chaînes apportée par les atomes d'oxygène des blocs polyéthers génère une plus grande quantité de volume libre disponible et donc une meilleure perméabilité de la membrane.

Les masses moléculaires moyennes en nombre des séquences polyéther et des séquences PA-12 sont choisies de telle sorte qu'elles ne soient pas trop élevées pour que les capacités de perméabilité de la membrane soient optimales. En effet, la quantité de volume libre disponible augmente lorsque la masse moléculaire moyenne en nombre des blocs polyéthers diminue. La masse moléculaire moyenne en nombre des séquences PA-12 est avantageusement comprise entre 1500 et 5000 et celle des séquences polyéther entre 650 et 2000.

Les proportions de chacun des blocs polyamide et polyéther sont choisies de manière à obtenir un matériau intrinsèquement de nature hydrophile. Avantageusement, le poly(éther-blocs-amide) utilisé pour la mise en oeuvre du procédé comprend de 30 à 60 % en poids de blocs polyéther et de 70 à 40 % en poids de blocs polyamide.

En s'exprimant de manière plus générale, on peut dire ici que suivant l'invention, il est préférable que la composition polymère du matériau de la membrane comporte une majorité de séquences d'oligomère souple caractérisées par les sites à affinité hydrophiles qu'elles comportent, et pour une minorité de séquences d'oligomère rigide dont le comportement propre est plutôt hydrophobe.

Il n'est pas inutile de rappeler ici que la cinétique de séchage est d'autant plus rapide que les séquences polyéther sont en quantité importante. Par ailleurs, le PTMG, en raison de ces quatre groupes CH₂, est moins polaire que le PEG et par conséquent la cinétique de séchage d'une matière humidifiée par de l'eau ou un solvant polaire est plus lente lorsque les séquences polyéther du poly(éther-blocs-amide) sont à base de PTMG. Pour les produits devant conserver une quantité résiduelle de solvant, il est donc préférable d'utiliser le PTMG comme blocs polyéther. Toutefois ceci n'est nullement limitatif des différentes formes de mise en oeuvre du procédé de objet de l'invention.

Bien que la membrane qui vient d'être décrite en exemple soit tout particulièrement adaptée au séchage de matières contenant de l'eau ou un quelconque solvant polaire à comportement analogue, il convient de souligner qu'on ne sortirait pas du cadre du procédé de l'invention si les matières contenaient un solvant d'humidification de nature apolaire, auquel cas il faudrait bien évidemment prévoir une membrane de nature plutôt hydrophobe, par exemple une membrane constituée de polyoléfines, de manière à ce qu'elle présente une affinité sélective à l'égard des molécules gazeuses dudit solvant apolaire.

Quelle que soit la composition chimique de la membrane utilisée pour la mise en oeuvre du procédé selon l'invention, ladite membrane est choisie continue, c'est-à-dire dépourvue de toutes micro-perforations, donc imperméable aux bactéries et aux micro-organismes. Elle est éventuellement stérilisée. La stérilisation peut être réalisée par les techniques habituelles de stérilisation telles que par autoclavage (120°C), par rayons β ou γ ou par oxyde d'éthylène. L'utilisation d'une membrane préalablement stérilisée permet de conserver les matières en milieu stérile. La membrane est bien évidemment inerte chimiquement vis-à-vis du solvant à éliminer. Ses propriétés lui permettent aussi de résister, pendant plusieurs heures, à la chaleur, au moins jusqu'à 80°C, ce qui rend possible l'introduction éventuelle de l'enveloppe renfermant les matières dans une étuve, l'apport de chaleur par l'étuve accélérant le séchage. Dans ce cas, le nettoyage et la validation des étuves ne sont pas nécessaires entre deux séchages.

L'épaisseur de la membrane est choisie de façon à ce que la migration de la vapeur ne soit pas trop lente. Elle est en pratique supérieure à 2 µm mais inférieure à 1000 µm afin de se trouver dans les ordres de grandeur d'un film globalement souple pouvant être lové en rouleaux. De préférence, l'épaisseur propre de la membrane semi-perméable est comprise entre 10 et 100 µm, et avantageusement comprise entre 10 et 60 µm.

Les membranes utilisées ont avantageusement une perméabilité à la vapeur d'eau comprise entre 7 000 et 20 000 g/m2/24 h (selon la norme ASTM E 96 B, à 38°C et 50%HR), une perméabilité à l'oxygène de 6 500 à 18 500 cm³/m2/24 h/bar et une perméabilité au gaz carbonique comprise entre 72 000 et 177 000 cm3/m2/24 h/bar. Lesdites membranes présentent une densité de 1,02 à 1,07 g/cm3 et une dureté Shore de 25 à 75 D. L'allongement à la rupture est voisin de 365 % et la charge à la rupture proche de 3,9 daN/mm2.

Selon une caractéristique avantageuse du procédé de l'invention, la matière, une fois sèche, ne reprend pas l'humidité si elle est gardée à l'intérieur de l'enveloppe hermétiquement close. En effet, comme nous l'avons exposé plus haut, une fois que l'équilibre thermodynamique est atteint, plus aucun transfert de vapeur ne peut se produire au travers de l'épaisseur de la membrane polymère. Celle-ci étant de plus imperméable aux liquides, la reprise d'humidité par le produit n'est plus possible. Par conséquent, la conservation au sec de la matière est assurée. Si l'on place une matière sèche, mais sensible à l'humidité et en particulier à l'humidité de l'air, dans une enveloppe hermétiquement close constituée d'une membrane possédant les caractéristiques décrites précédemment, ladite matière reste sèche. Il est donc clair que l'introduction d'une matière sèche, mais sensible à l'humidification, dans ladite enveloppe constitue un traitement préventif contre l'humidification.

Avantageusement, l'enveloppe renfermant les matières à sécher se présente soit sous forme de film plan obturant un système clos sur les lieux habituels de stockage ou de production, soit sous forme de sacs hermétiquement clos convenant particulièrement au séchage de produits en laboratoire. La fermeture hermétique des sacs est réalisée par des moyens connus en eux-mêmes, tels que par soudure à chaud ou aux ultra-sons ou par adhésivité. Dans d'autres cas, l'enveloppe sous forme de film plan déployable à partir de rouleaux est disposée en "tunnel" recouvrant des plantes en plein champ. Les matières à sécher peuvent y être déposées sur un film imperméable ou non représentant la base de l'espace clos à l'intérieur de la membrane. Elles peuvent aussi être posées sur des grilles ou dans des cagettes à légumes qui elles-mêmes sont posées sur ledit film. On recouvre le tout, avec ou sans arceaux, au moyen de la membrane semi-perméable, éventuellement complexée à une couche support. Une étanchéité suffisante peut être réalisée sur les bords de la membrane que l'on plaque au sol.

Afin de promouvoir la vitesse et le degré de séchage, on peut poser les matières humides à sécher sur une grille, ce qui permet d'augmenter la surface active de la membrane. Pour les mêmes raisons, la matière à sécher est avantageusement à l'état divisé, sous forme de cristaux ou de particules de faible taille. Pour des matières solides en blocs de taille supérieure à quelques millimètres, il est avantageux de procéder à leur broyage avant emballage dans l'enveloppe.

Le procédé selon l'invention convient au séchage de produits solides, de produits pâteux ou poudreux ainsi que de produits liquides. Les produits pâteux ou poudreux particulièrement visés par l'invention sont les poudres pharmaceutiques, les produits chimiques solides et spécifiques tels que les produits thixotropes, le matériel biologique d'origine agricole, animale et végétale. Comme produits solides pouvant être séchés et conservés secs par le procédé de l'invention, on peut citer par exemple les objets mécaniques et électroniques, les pièces à conviction des procédures judiciaires, les textiles tels que les vêtements ou le linge domestique. Concernant les produits constitués de solutions liquides, le séchage se traduit par une augmentation de la concentration de la solution, de la même manière que les produits dans lesquels la matière humide reste majoritairement solide. Des liquides tels que le sang, les jus de fruit, les vins, le lait, ou les déchets liquides comme les liquides d'épuration, peuvent être concentrés au moyen du procédé de l'invention.

Selon une variante de l'invention, le procédé est utilisé non plus pour une séparation solide/liquide, mais pour une séparation liquide/liquide. Il s'agit alors de séparer de façon sélective un liquide contenu dans un mélange liquide formé d'au moins deux liquides de nature chimique différente. Cette séparation est basée sur le même principe de fonctionnement que la séparation solide/liquide, à savoir évaporation d'un solvant liquide puis diffusion des vapeurs correspondantes au travers d'une membrane présentant une affinité sélective à l'égard dudit solvant à éliminer. L'un des liquides du mélange est compatible avec la composition chimique de la membrane, donc notamment de nature hydrophile dans le cas d'exemple préféré considéré ici, tandis que l'autre est relativement incompatible avec elle, dont de nature hydrophobe dans les mêmes conditions. La membrane est sélectivement perméable aux vapeurs du solvant compatible, avec lequel elle établit des interactions chimiques facilitant la migration des molécules vaporisées à travers l'épaisseur de la membrane. Le solvant dit incompatible, qui ne présente pas d'interactions avec le polymère de la membrane, est progressivement débarrassé du solvant compatible, et il se concentre ainsi jusqu'à devenir pur.

Un tout premier avantage de l'invention réside dans le fait que la membrane polymère protège le produit qu'elle renferme des agressions du milieu extérieur. En particulier, elle empêche les risques de contaminations croisées de se produire et les micro-organismes de pénétrer dans l'enveloppe, ce qui permet un séchage aseptique très peu coûteux.

Un autre avantage de la présente invention réside dans le fait que la qualité du séchage de produits fragiles ou difficiles à sécher est optimale. En effet, pour les produits sensibles aux températures élevées, tels que les produits chimiques à point de fusion en-dessous de 40°C, les protéines ou les produits et extraits naturels, le procédé de séchage évite toute dénaturation.

Un autre avantage réside dans le fait que le procédé selon l'invention permet de parfaire le séchage de produits, partiellement séchés avec une autre technique, par simple emballage des produits dans un sac, hermétiquement clos, laissé à température et pression ambiante.

Un autre avantage réside dans le fait que les produits, même dits hygroscopiques, séchés selon le procédé de l'invention ne reprennent pas l'humidité, à température et pression ambiante, lorsqu'ils sont enfermés hermétiquement dans une enveloppe constituée d'un matériau intrinsèquement de nature hydrophile.

Un autre avantage de l'invention réside dans une élimination des risques de toxicité pour les opérateurs. En effet, les produits à sécher étant introduits dans une enveloppe hermétiquement close, les opérateurs ne sont plus en contact avec des produits toxiques ou potentiellement toxiques.

Un autre avantage enfin de l'invention est la possibilité de réaliser un séchage à froid dans une chambre fermée à purification d'air évitant la pollution de l'environnement par les solvants en effluents gazeux rejetés à l'atmosphère.

On décrira maintenant l'invention dans le cadre d'exemples particuliers de mise en oeuvre et d'application du procédé.

### Exemple 1 :

Des granulés hygroscopiques contenant 79 % d'eau sont réduits sous forme de poudre par simple broyage. On introduit ensuite 100 g de cette poudre dans deux enveloppes distinctes, dont la surface totale est de 962 cm². Les enveloppes utilisées sont constituées d'une membrane semi-perméable formée d'un matériau polymère à base d'un poly(éther-blocs-amide) composé de 40 % en poids de séquences PTMG et de 60 % en poids de séquences PA-12. L'épaisseur de la paroi de l'enveloppe est de 25 µm. Chaque enveloppe est soudée à chaud de façon à obtenir un sac. On utilise, en tant que témoin, un récipient plat contenant la poudre laissée à l'air libre.

Les échantillons dans les sacs ont été placés sur des clayettes à température ambiante, d'une part, et dans une étuve à 50°C, d'autre part.

On a étudié la cinétique de séchage, pendant 70 heures, du produit témoin et des granulés placés dans les enveloppes à température ambiante et à 50°C. On constate que le poids de l'échantillon de témoin ne varie pratiquement pas. En revanche, la perte de poids est significative pour les produits contenus dans chacune des deux enveloppes. L'évolution de la perte de poids en fonction du temps est sensiblement identique pour chacune des deux enveloppes, mais le degré de séchage est meilleur lorsque l'enveloppe est introduite dans l'étuve.

Pour chacune des deux enveloppes, le poids du produit ne varie pratiquement plus au bout de 50 heures. Au bout de 70 heures, le poids du produit introduit dans l'enveloppe placée dans l'étuve est de 20 g tandis que celui introduit dans l'enveloppe laissée à température ambiante est de 35 g.

### Exemple 2:

Des plantes peu ligneuses sont récoltées par temps frais et pluvieux. On répartit 175 g de l'échantillon de plante, que l'on a coupée grossièrement, dans une enveloppe fermée hermétiquement. La surface totale de l'enveloppe est de 1500 cm2. Les enveloppes utilisées sont constituées d'une membrane semi-perméable formée d'un matériau polymère à base d'un poly(éther-blocs-amide) composé de 40 % en poids de séquences PTMG et de 60 % en poids de séquences PA-12. L'épaisseur de la paroi de l'enveloppe est de 25 µm. Un sac de congélation pour aliments est utilisé comme témoin.

L'enveloppe et le sac de congélation sont suspendus dans une pièce sans ventilation mécanique. La température est maintenue autour de 19 °C et l'humidité relative à 70 %.

On constate que de la buée se forme très rapidement sur la face interne du sac témoin. Des taches brunes se développent dès le quatrième jour sur l'échantillon pour l'envahir ensuite. Des odeurs de fermentation se dégagent à l'ouverture du sac en fin d'essai. On pèse régulièrement le sac témoin durant toute la durée de l'essai et on remarque qu'il n'y a aucune variation de poids.

L'échantillon introduit dans l'enveloppe se comporte différemment. La plante conserve sa couleur verte, et une odeur caractéristique de plante sèche se dégage au cours de l'essai. A l'ouverture de l'enveloppe, la plante s'effrite sous les doigts.

On pèse régulièrement l'enveloppe afin d'évaluer la cinétique de séchage. La perte d'humidité est notable dès que la plante est introduite dans l'enveloppe. Au bout du quatrième jour, l'échantillon de plante pèse 90 g. A partir du sixième jour, la perte de poids est beaucoup moins importante. Au dixième jour, l'échantillon ne pèse plus que 55 g et est totalement débarrassé de l'humidité qu'il contenait.

### Exemple 3 :

Un produit chimique présentant un point de fusion voisin de 40°C et contenant 20 % d'eau est introduit dans une enveloppe scellée hermétiquement. L'enveloppe est constituée d'une membrane semi-perméable formée d'un matériau polymère à base de poly(éther-blocs-amide) composée de 40 % en poids de séquences PTMG et de 60 % en poids de séquences PA-12. L'épaisseur de la paroi de l'enveloppe est de 25 µm et la surface totale de l'enveloppe est de 2184 cm2. Le produit chimique n'établit pas d'interactions physico-chimiques avec le poly(éther-blocs-amide). On introduit également le produit dans un récipient plat ouvert, pour comparaison de l'efficacité de séchage, dans une étuve à 40 °C.

Dans ces conditions, le produit se sublime et la perte constatée, en fin de séchage, est de 15 % de la masse totale.

Dans le cas du séchage du produit placé dans l'enveloppe, le produit se sublime à l'intérieur de l'enveloppe mais ses vapeurs ne traversent pas la paroi en raison de l'incompatibilité chimique du produit à sécher avec le poly(éther-blocs-amide). Seules les molécules de vapeur d'eau diffusent au travers de la paroi. Le rendement calculé pour cette phase de séchage est proche de 99,5 %.

### Exemple 4:

Des plantes médicinales fraîchement coupées et posées à même le sol sont recouvertes par une membrane semi-perméable associée à un non-tissé de polyester formant un film. La membrane est à base d'un poly(éther-blocs-amide) constitué de 50 % en poids de blocs PA-12 et de 50 % en poids de blocs PEG. L'épaisseur de la membrane active est de 18 µm. Le grammage du non-tissé est de 30 g/m2 et son épaisseur de 0,13 mm. La perméabilité à la vapeur d'eau de ce film, mesurée selon la méthode décrite dans la norme ASTM E 96 B (38 °C, 50 % HR) est de 24 000 g/m2 par 24 heures.

On réalise l'étanchéité sur les côtés et aux extrémités du film avec de la terre pour que le "tunnel" ainsi construit à l'air libre soit hermétiquement clos. Les plantes ainsi recouvertes sèchent en 48 heures sans apport d'énergie, et notamment sans consommation d'énergie fossile. La qualité des plantes est comparable à celle d'échantillons de contrôle séchés par air chaud.

### Exemple 5:

On introduit des vêtements anciens dans une enveloppe formée par une membrane semi-perméable complexée à un film de polyéthylène souple et micro-perforé présentant un grammage de 43 g/m2. La membrane semi-perméable est à base d'un poly(éther-blocs-amide) constitué de 50 % en poids de blocs PA-12 et 50 % en poids de blocs PEG et son épaisseur est de 25 µm. La perméabilité à la vapeur d'eau de cette membrane complexée, mesurée selon la méthode décrite dans la norme ASTM E 96 B (38 °C, 50 %HR), est de 200 g/m2 par 24 heures.

Les vêtements doivent être maintenus et conservés avec un taux d'humidité de 45 à 55 % pour éviter l'apparition de moisissures s'ils sont trop humides ou l'altération des fibres s'ils ne sont pas suffisamment humides.

On introduit également des vêtements anciens dans une simple housse de polyéthylène, présentant une perméabilité à la vapeur d'eau de 18 g/m2 par 24 heures, pour étudier l'influence de la membrane semi-perméable sur la conservation des vêtements.

On constate lorsque les vêtements sont protégés par la membrane complexée que leur aspect reste intact même si l'humidité relative extérieure est proche de 100 %, alors que dans de telles conditions, les vêtements protégés par la simple housse de polyéthylène reprennent l'humidité et moisissent, ce qui entraîne leur dégradation progressive.

Naturellement, et comme il résulte déjà de tout ce qui précède, l'invention n'est pas limitée aux conditions ou grandeurs qui ont été précisées à propos d'exemples choisis pour illustrer l'invention dans ses modes de mise en oeuvre préférés.

## Revendications

1. Procédé de séchage et/ou de conservation à l'état sec de matières sensibles à l'humidification par un solvant, **caractérisé en ce qu'**il consiste principalement à séparer lesdites matières d'une atmosphère environnante dans laquelle ledit solvant est présent en enfermant hermétiquement lesdites matières dans une enveloppe essentiellement constituée par une membrane semi-perméable en un matériau polymère sélectivement perméable à la vapeur du solvant d'humidification desdites matières en présence dudit solvant à l'état liquide, opérant sous l'effet d'une pression osmotique différentielle entre les deux faces de ladite membrane par une migration des molécules gazeuses dudit solvant au sein dudit matériau polymère qui est assurée grâce à la mobilité de sites vacants intra-moléculaires du matériau polymère.

2. Procédé de séchage selon la revendication 1, **caractérisé en ce que** ladite membrane est continue, non poreuse, et réalisée en un copolymère formé de séquences rigides assurant la résistance mécanique de ladite membrane et de séquences souples à base d'un oligomère élastomère assurant la perméabilité de la membrane sélectivement pour les molécules gazeuses dudit solvant, par la mobilité des sites vacants, et présentant une affinité préférentielle pour les molécules dudit solvant.

3. Procédé de séchage selon la revendication 2, **caractérisé en ce que** lesdites séquences souples comportent des sites hydrophiles qui assurent ladite affinité avec les molécules gazeuses dudit solvant par formation de liaisons polaires et **en ce que** lesdites séquences souples sont fonctionnellement en proportion majoritaire par rapport au séquences rigides, le copolymère étant globalement de nature hydrophile de sorte que la membrane est sélectivement perméable pour la vapeur d'eau ou celle de solvants polaires à comportement analogue.

4. Procédé de séchage selon l'une quelconque des revendications 1 à 3, **caractérisé en ce que** ladite membrane présente dans ses zones actives une épaisseur de 2 à 1000 µm, de préférence comprise entre 10 et 100 µm.

5. Procédé de séchage selon l'une quelconque des revendications précédentes, **caractérisé en ce que** la membrane polymère est solidaire d'une couche support de renforcement mécanique avantageusement en fibres non tissées.

6. Procédé de séchage selon l'une quelconque des revendications précédentes, **caractérisé en ce que** ladite enveloppe présente une zone de paroi non-adhérente auxdites matières, notamment quand celles-ci sont à l'état solide.

7. Procédé de séchage selon l'une quelconque des revendications précédentes, **caractérisé en ce que** ladite enveloppe est transparente, ou du moins translucide pour un rayonnement auquel elle est exposée extérieurement, de sorte que la cinétique de séchage s'en trouve améliorée notamment par établissement d'un effet de serre.

8. Procédé de séchage selon l'une quelconque des revendications précédentes, appliqué à la concentration de solutions dans ledit solvant à l'état liquide.

9. Procédé de séchage selon l'une quelconque des revendications précédentes, **caractérisé en ce que** le matériau constituant la membrane polymère est un copolymère de type poly(éther-blocs-amide) comportant des séquences rigides à base de polyamide et des séquences souples à sites hydrophiles à base de polyéther, notamment de polyéthylène glycol ou de polytétraméthylène glycol.

10. Procédé de séchage selon l'une quelconque des revendications précédentes, **caractérisé en ce que** lesdites matières à sécher sont soit recouvertes par un film plan obturant un système hermétiquement clos soit emballées hermétiquement dans un sac, le film et le sac étant essentiellement formés de la membrane polymère semi-perméable, éventuellement complexée à au moins une couche support.

11. Procédé de séchage selon l'une quelconque des revendications précédentes, **caractérisé en ce que** lesdites matières étant à l'état solide, elles sont posées sur une grille et/ou présentées sous forme divisée.

## Patentansprüche

1. Verfahren zur Trocknung und/oder zum Trockenhalten von Materialien, die empfindlich auf Befeuchtung mit einem Lösemittel reagieren, **dadurch gekennzeichnet, dass** es im wesentlichen darin besteht, die genannten Materialien von einer Umgebungsatmosphäre, in der dieses Lösemittel vorkommt, zu trennen, indem man sie innerhalb einer Hülle hermetisch einschließt, die im wesentlichen aus einer semipermeablen Membran aus einem Polymermaterial besteht, welches in Gegenwart des die genannten Materialien befeuchtenden Lösemittels in flüssigem Zustand selektiv permeabel für den Dampf dieses Lösemittels ist, wobei sich die Wirkung unter dem Effekt einer Differenz des osmotischen Druckes zwischen den beiden Oberflächen der Membran durch Migration der gasförmigen Moleküle des Lösemittels durch das Polymermaterial hindurch vollzieht, die auf der Mobilität der intramolekularen Leerstellen des Polymermaterials beruht.

2. Verfahren zur Trocknung nach Anspruch 1, **dadurch gekennzeichnet, dass** die Membran ein Kontinuum darstellt und nicht porös ist und mit einem Copolymer aus harten Sequenzen, die die mechanische Widerstandskraft der Membran sicherstellen, und aus weichen Sequenzen auf Grundlage eines elastomeren Oligomers ausgeführt ist, die die selektive Permeabilität der Membran für die gasförmigen Moleküle des Lösemittels durch die Mobilität der Leerstellen sicherstellen und eine bevorzugte Affinität zu den Molekülen des Lösemittels aufweisen.

3. Verfahren zur Trocknung nach Anspruch 2, **dadurch gekennzeichnet, dass** die weichen Sequenzen hydrophile Bereiche umfassen, die die Affinität zu den gasförmigen Molekülen des Lösemittels durch Bildung polarer Bindungen sicherstellen, und dadurch, dass die weichen Sequenzen im Vergleich mit den harten Sequenzen funktionell das Übergewicht haben, und somit das Copolymer als Ganzes hydrophile Eigenschaften aufweist, derart dass die Membran für Wasserdampf oder Dampf von polaren Lösemitteln mit vergleichbarem Verhalten selektiv, permeabel ist.

4. Verfahren zur Trocknung nach einem der Ansprüche 1 bis 3, **dadurch gekennzeichnet, dass** die Membran in ihren aktiven Bereichen eine Dicke von 2 bis 1000 µm, vorzugsweise zwischen 10 und 100 µm aufweist.

5. Verfahren zur Trocknung nach einem der vorstehenden Ansprüche, **dadurch gekennzeichnet, dass** die polymere Membran integral mit einer Trägerschicht zur mechanischen Verstärkung verbunden ist, die vorteilhaft aus einem Vlies gebildet ist.

6. Verfahren zur Trocknung nach einem der vorstehenden Ansprüche, **dadurch gekennzeichnet, dass** die Hülle einen Wandbereich aufweist, der an den genannten Materialien nicht haftet, insbesondere wenn diese sich in festem Zustand befinden.

7. Verfahren zur Trocknung nach einem der vorstehenden Ansprüche, **dadurch gekennzeichnet, dass** die Hülle durchsichtig oder zumindest durchscheinend für eine Strahlung ist, der sie von außen ausgesetzt wird, derart dass sich so die Kinetik der Trocknung vor allem durch einen Treibhauseffekt verbessert.

8. Verfahren zur Trocknung nach einem der vorstehenden Ansprüche, angewandt auf die Konzentrierung von Lösungen in dem genannten Lösemittel in flüssigem Zustand.

9. Verfahren zur Trocknung nach einem der vorstehenden Ansprüche, **dadurch gekennzeichnet, dass** das Material, das die polymere Membran bildet, ein Copolymer vom Typ Poly(ether-Block-amid) ist, das harte Sequenzen auf Polyamidgrundlage und weiche Sequenzen an hydrophilen Bereichen auf Polyethergrundlage, insbesondere auf Grundlage von Polyethylenglycol oder Polytetramethylenglycol, umfasst.

10. Verfahren zur Trocknung nach einem der vorstehenden Ansprüche, **dadurch gekennzeichnet, dass** die zu trocknenden Materialien entweder von einer ebenen Folie bedeckt sind, die ein System hermetisch verschließt, oder hermetisch in einem Beutel verpackt sind, wobei die Folie bzw. der Beutel im wesentlichen von der semipermeablen polymeren Membran gebildet werden, die gegebenenfalls mit mindestens einer Trägerschicht zusammenhängt.

11. Verfahren zur Trocknung nach einem der vorstehenden Ansprüche, **dadurch gekennzeichnet, dass** die genannten Materialien in festem Zustand sind und auf ein Gitter gelegt und/oder in aufgeteilter Form vorliegen.

## Claims

1. A method of drying materials sensitive to being humidified bya solvent and/or of keeping said materials in the dry state, **characterized in that** it consists mainly in separating said materials from a surrounding atmosphere in which said solvent is present, by hermetically sealing said materials in an envelope essentially consisting of a semipermeable membrane made of a polymer material which is selectively permeable to the vapor of the solvent humidifying said materials in the presence of said. solvent in the liquid state, effective under a differential osmotic pressure between the two sides of said membrane, by migration of the gas molecules of said solvent within said polymer material, which migration is due to the mobility of intramolecular vacant sites in the polymer material.

2. The drying method as claimed in claim 1, **characterized in that** said membrane is continuous, nonporous and made of a copolymer formed from hard blocks providing said membrane with mechanical strength and from soft blocks, based on an elastomer oligomer, providing the membrane with selective permeability towards the gas molecules of said solvent, by the mobility of the vacant sites, and exhibiting preferential affinity for the molecules of said solvent.

3. The drying method as claimed in claim 2, **characterized in that** said soft blocks have hydrophilic sites which provide said affinity with the gas molecules of said solvent by forming polar bonds and **in that** said soft blocks are functionally in a predominant proportion compared with the hard blocks, the copolymer being overall hydrophilic in nature so that the membrane is selectively permeable for water vapor or for the vapor of polar solvents exhibiting similar behavior.

4. The drying method as claimed in any one of claims 1 to 3, **characterized in that** said membrane has, in its active regions, a thickness of 2 to 1,000 µm, preferably between 10 and 100 µm.

5. The drying method as claimed in any one of the preceding claims, **characterized in that** the polymer membrane is fastened to a mechanically reinforcing support layer advantageously made of nonwoven fibers.

6. The drying method as claimed in any one of the preceding claims, **characterized in that** said envelope has a wall region which does not adhere to said materials, especially when they are in the solid state.

7. The drying method as claimed in any one of the preceding claims, **characterized in that** said envelope is transparent, or at least translucent, to radiation to which it is exposed externally, so that the drying rate is improved thereby, especially by establishing a greenhouse effect.

8. The drying method as claimed in any one of the preceding claims, applied to the concentration of solutions in said solvent in the liquid state.

9. The drying method as claimed in any one of the preceding claims, **characterized in that** the material constituting the polymer membrane is a copolymer of the poly(ether-block-amide) type having polyamide-based hard blocks and polyether-based soft blocks with hydrophilic sites, especially ones based on polyethylene glycol or polytetramethylene glycol.

10. The drying method as claimed in any one of the preceding claims, **characterized in that** said materials to be dried are either covered with a flat film closing off a hermetically sealed system or hermetically packaged in a bag, the film and the bag essentially being formed from the semipermeable polymer membrane, optionally complexed to at least one support layer.

11. The drying method as claimed in any one of the preceding claims, **characterized in that** said materials being in the solid state, they are laid on a grid and/or presented in divided form.
